# DEMANDE DE BREVET EUROPEEN

(11) **EP 4 696 977 A1**
(43) Date de publication de la demande: **18.02.2026**
(21) Numéro de dépôt: 25191442.0
(22) Date de dépôt: 24.07.2025
(51) Int. Cl.: F42D 3/00

(54) **DISPOSITIF DE DÉCLENCHEMENT D'AVALANCHES**

(30) Priorité: 16.08.2024 FR 2408946
(71) Demandeur: AVENIR PROTECTIONS, 73350 Planay (FR)
(72) Inventeur: BASSO, Pierre, 73710 Pralognan-la-Vanoise (FR)
(74) Mandataire: LLR

(57) **Abrégé**

L'invention concerne une chambre d'explosion (2) de dispositif de déclenchement d'avalanches comprenant :
- une demi-chambre basse (4) fermée au niveau de son extrémité inférieure (6) et comprenant une ouverture au niveau de son extrémité supérieure (8),
- une demi-chambre haute (18) fermée au niveau de son extrémité supérieure (20) et comprenant une ouverture au niveau de son extrémité inférieure (22),
caractérisé en ce que l'extrémité inférieure (22) de la demi-chambre haute (18) s'étend autour de l'extrémité supérieure (8) de la demi-chambre basse (4), ou l'extrémité supérieure (8) de la demi-chambre basse (4) s'étend autour de l'extrémité inférieure (22) de la demi-chambre haute (18), de manière à créer au moins un canal d'écoulement gazeux (34), le canal d'écoulement gazeux (34) comprenant une chicane formée par l'extrémité inférieure (22) de la demi-chambre haute (18) et l'extrémité supérieure (8) de la demi-chambre basse (4).

## Description

L'invention concerne d'abord un composant pour un système de déclenchement d'avalanches, notamment d'avalanches de neige. L'invention porte aussi sur un système de déclenchement d'avalanches en tant que tel, notamment d'avalanches de neige, comprenant un tel composant.

Il est connu de l'état de la technique d'utiliser des dispositifs de déclenchement d'avalanches dans des zones où l'accumulation de neige pourrait générer des avalanches menaçant des lieux ou des personnes.

Afin de provoquer une avalanche, il est généralement prévu de générer une onde de choc à partir d'une explosion. Des charges explosives peuvent per exemple être mises en place par un opérateur à l'endroit où une avalanche doit être déclenchée. Ce placement peut se faire soit à partir d'un hélicoptère par lancer, soit à partir du sol, la charge pouvant être alors déposée, glissée ou lancée à l'endroit adéquat. La mise à feu de la charge, dans les deux cas, est généralement obtenue par mèche lente ou électriquement. En plus des risques directement liés à la manipulation d'explosifs, l'opérateur doit, pour le placement de charges explosives intervenant directement au sol, se rendre dans des zones souvent escarpées dont le manteau neigeux est instable. Ces interventions doivent parfois se faire, en outre, que ce soit pour les placements de charges au sol ou héliportés, dans des conditions climatiques délicates.

Le déplacement et la manipulation d'explosifs étant dangereux et réglementés, il est préférable d'utiliser un mélange de gaz explosifs pour générer l'onde de choc. Par ailleurs, afin de garantir une meilleure sécurité des opérateurs, il est connu d'utiliser des systèmes commandés à distance. Ces systèmes doivent présenter les mêmes performances que d'autres dispositifs en termes d'aire potentiellement influencée du manteau neigeux. Certains dispositifs, comme par exemple le dispositif connu sous la dénomination commerciale « *CATEX* », utilisent un système de câble transporteur d'explosif passant au-dessus d'un ou plusieurs couloirs d'avalanches. Ce type de solution, s'il permet de limiter les risques liés au déplacement sur les lieux du déclenchement de l'avalanche, n'apporte aucune solution concernant la manipulation et le stockage d'explosif. Ce dispositif nécessite, de plus, l'installation onéreuse d'un système de pylônes supportant le câble transporteur et ceci sur des distances qui peuvent être très grandes.

Une voie pour réduire les risques liés à la manipulation des explosifs est l'emploi d'un mélange explosif de gaz pour générer une onde de choc servant à déclencher l'avalanche. Cette approche et les systèmes correspondants nécessitent une enceinte de confinement pour y injecter le mélange avant son ignition (qui provoque l'explosion) et éviter une dilution prématurée avant l'explosion dans l'atmosphère. Cette fonction de confinement peut être obtenue par une membrane souple (type ballon) ou plus souvent par une structure rigide, en général métallique. Selon ses caractéristiques, elle conditionne aussi la qualité de l'explosion ce qui fait qu'on peut parler soit d'enceinte de confinement soit de chambre d'explosion. Selon ce principe sont connus des dispositifs, par exemple décrits dans les documents WO 2007/096524 A1 et WO 2009/080977 A1, transportables qui peuvent être amenés sur site par héliportage. Ces dispositifs utilisent un mélange de gaz explosifs afin de déclencher une explosion au-dessus du manteau neigeux. On connaît également un dispositif se présentant sous la forme d'une enceinte de confinement ouverte vers le bas et destinée à être suspendue à un hélicoptère par une élingue. Cette enceinte est donc amenée par l'hélicoptère et maintenue en vol stationnaire au-dessus du manteau neigeux, dans la zone où une avalanche doit être déclenchée. Pour déclencher une avalanche, cette enceinte est remplie d'un mélange gazeux explosif plus léger que l'air. Ce mélange est ensuite mis à feux, le plus souvent électriquement, pour générer une explosion. L'onde de choc, qui en découle, vient alors ébranler le manteau neigeux et déclencher une avalanche. Le principal avantage de ces dispositifs est de pouvoir être utilisés sur des zones non préalablement équipées et ceci sans aucune manipulation d'explosif. Les inconvénients restent ceux inhérents à l'utilisation de l'hélicoptère, à savoir les coûts d'exploitation qui restent importants et l'impossibilité d'intervenir par mauvais temps.

Un autre type de dispositif est celui connu sous la dénomination commerciale « GAZEX ». Ce type de dispositif, décrit dans le document FR 2 636 729 A1, comprend comme chambre d'explosion un tube exploseur à fond fermé et à extrémité ouverte et coudée, monté à poste sur un système de fondations et dont l'ouverture est dirigée en direction du manteau neigeux. Un circuit de gaz est utilisé pour remplir le tube exploseur de gaz comburant et de gaz carburant qu'un dispositif d'allumage, monté à l'arrière du tube exploseur, permet d'allumer. L'onde de choc de l'explosion qui en résulte est alors dirigée, par l'ouverture du tube, en direction du manteau neigeux, déclenchant ainsi l'avalanche. L'installation fixe de ce dispositif permet, en outre, de garantir une puissance suffisante, reproductible et pérenne pour la protection de couloirs d'avalanches de taille importante. Les principaux inconvénients liés à ce type de dispositif sont la nécessité de réaliser une installation lourde demandant une opération de génie civil importante pour le dispositif en lui- même, le local technique adjacent et les canalisations de liaison les reliant et la nécessité de réaliser sa maintenance sur le site d'installation, qui est, par définition, difficilement accessible voire dangereux.

Certaines caractéristiques additionnelles d'un dispositif de déclenchement d'avalanches sont recherchées comme l'empreinte réduite au sol, l'intégration dans le paysage et l'amovibilité par hélicoptère. Cette dernière caractéristique est particulièrement importante car elle permet de retirer lesdits dispositifs en été, lorsque leur utilisation est inutile pour limiter leur exposition à la foudre et aux chutes de rochers, mais également pour procéder aux opérations de maintenance et de réparation en limitant l'exposition des opérateurs aux conditions difficiles de la haute montagne.

Des solutions de l'état de la technique proposent des dispositifs amovibles de déclenchement d'avalanches à distance basés sur l'explosion d'un mélange gazeux hydrogène/oxygène à l'intérieur d'un cône ouvert. Le document FR2958739A1 présente notamment une solution dans laquelle un module comprenant l'enceinte d'explosion est placé sur un pied-support fixe positionné dans des zones de départ d'avalanches. Cette solution donne satisfaction en ce qu'elle permet d'avoir un dispositif amovible capable de déclencher des avalanches lorsqu'il est commandé à distance.

Cependant, la performance des dispositifs de déclenchement d'avalanches dépend classiquement de la quantité et du type des gaz utilisés pour le mélange gazeux explosif, mais aussi de la taille et du volume de l'enceinte utilisée pour réaliser l'explosion. Il apparaît donc qu'il est préférable d'utiliser une enceinte de grand volume avec une grande quantité de gaz pour maximiser l'explosion, car c'est au sein de l'enceinte que vont se développer les effets de l'explosion à partir de l'ignition de cette quantité de gaz.

Ainsi, la recherche d'une meilleure performance peut rapidement trouver des limites de compatibilité notamment avec les capacités de masse aptes à être héliportées pour le critère d'amovibilité évoqué précédemment. Pour un système intégré à masse pouvant être héliportée constante il est donc nécessaire de trouver un optimum pour répartir cette masse amovible entre les différents éléments constitutifs du dispositif, comme l'enceinte, les réserves de gaz, les équipements divers et de commande. Cet optimum est aussi limitatif et ne permet pas d'augmenter la puissance indéfiniment car celle-ci nécessite d'augmenter la masse.

Toutes les techniques actuelles des systèmes de déclenchement d'avalanche à gaz utilisent donc des chambres d'explosion de formes et tailles diverses et variées. Pour la catégorie des chambres d'explosion métalliques, elles ont toutes un point commun, la sortie est libre assez directement et elles doivent ménager un volume suffisant pour contenir le mélange de gaz nécessaire à la puissance de l'explosion et déclencher une avalanche de manière fiable. Cependant, chaque dispositif doit être adapté au type de gaz utilisé, notamment en fonction de la densité des gaz utilisés. C'est notamment le cas au niveau de la chambre d'explosion dont la plupart présente une sortie libre assez directement, c'est-à-dire qu'hormis le cheminement dans la chambre de confinement lors du remplissage, la sortie est souvent ''à vue" directement depuis le point d'injection : autrement dit, l'explosion s'y développe de manière unidirectionnelle et progressive du point d'ignition vers la sortie. Le gaz n'est donc que très partiellement confiné et la forme de la chambre d'explosion limite les possibilités de gaz pouvant être utilisés : les chambres ayant une ouverture supérieure étant dédiée aux mélanges gazeux plus lourds que l'air (par exemple propane et oxygène), et celles ayant une ouverture inférieure étant dédiées aux mélanges gazeux plus légers que l'air (par exemple hydrogène et oxygène). Par ailleurs, le temps d'injection et d'allumage doit donc être rapide pour éviter les pertes.

La présente invention vise à remédier aux inconvénients précités en fournissant une chambre d'injection adaptée à tous types de mélanges gazeux et ce quelle que soit leur densité tout en améliorant la puissance de l'onde de chocs générée.

A cet effet l'invention a pour objet une chambre d'explosion de dispositif de déclenchement d'avalanches, la chambre d'explosion comprenant :
- une demi-chambre basse fermée au niveau de son extrémité inférieure et comprenant une ouverture au niveau de son extrémité supérieure,
- une demi-chambre haute s'étendant au-dessus de la demi-chambre basse, fermée au niveau de son extrémité supérieure et comprenant une ouverture au niveau de son extrémité inférieure.

Selon l'invention, l'extrémité inférieure de la demi-chambre haute s'étend autour de l'extrémité supérieure de la demi-chambre basse, ou l'extrémité supérieure de la demi-chambre basse s'étend autour de l'extrémité inférieure de la demi-chambre haute, de manière à créer au moins un canal d'écoulement gazeux entre l'intérieur et l'extérieur de la chambre d'explosion, canal d'air comprenant au moins une chicane formée par l'extrémité inférieure de la demi-chambre haute et l'extrémité supérieure de la demi-chambre basse.

Ainsi, on obtient une chambre d'explosion fermée en partie haute et en partie basse. Avec ce type de confinement, tous les types de mélanges de gaz explosibles sont compatibles avec cette enceinte, qu'ils soient lourds ou légers. Cela garantit en outre un meilleur maintien du mélange gazeux pendant sa phase d'injection avant ignition/allumage, notamment par rapport au vent extérieur, et autorisant des durées de procédures plus longues.

De plus, une telle architecture contraint l'explosion au moment de l'ignition qui, selon la position de l'allumage peut générer différents rebonds et réflexion internes de l'onde de choc avec pour effet d'en augmenter la puissance à quantité de gaz égale : le mélange est mieux consommé avec une partie plus faible simplement éjectée et brulée à l'extérieur comme cela est le cas pour les enceintes selon l'art antérieur.

La chambre d'explosion permet également d'orienter l'explosion selon l'imbrication des parties supérieures et inférieures qui constituent cette nouvelle enceinte : l'une étant plus ouverte que l'autre, c'est elle qui conditionne l'orientation de l'explosion à la sortie de l'enceinte. Si c'est la demi-chambre haute qui est plus large et coiffe la demi-chambre basse, l'explosion est dirigée vers le bas. Avec l'inverse, l'explosion pourrait être dirigée vers le haut. Selon la symétrie ou la dissymétrie de l'imbrication, des effets d'orientations supplémentaires peuvent être obtenus. L'ensemble peut également être orienté selon l'effet recherché.

Suivant d'autres caractéristiques optionnelles de la chambre d'explosion prises seules ou en combinaison :
- la demi-chambre basse et la demi-chambre haute sont fixées l'une à l'autre par des moyens déformables élastiquement,
- le canal d'écoulement gazeux s'étend sur tout un pourtour de la chambre d'explosion,
- le canal d'écoulement gazeux s'étend sur une partie d'un pourtour de la chambre d'explosion,
- la chambre d'explosion comprend plusieurs canaux d'écoulement gazeux distincts s'étendant sur tout un pourtour de la chambre d'explosion,
- la demi-chambre haute comprend au moins une cloison ou une cheminée interne s'étendant à l'intérieur de la demi-chambre haute,
- la demi-chambre basse comprend au moins une cloison ou une cheminée interne s'étendant à l'intérieur de la demi-chambre basse.

L'invention a également pour objet un ensemble formé par une chambre d'explosion selon l'invention et d'un support de chambre d'explosion.

Suivant d'autres caractéristiques optionnelles de l'ensemble prises seules ou en combinaison :
- le support et la chambre d'explosion sont fixés l'un à l'autre par l'intermédiaire d'un système articulé,
- le support est formé de plusieurs profilés rectilignes montés ensemble de manière télescopique.

L'invention a également pour objet un dispositif de déclenchement d'avalanches comprenant :
- un ensemble selon l'invention, et
- au moins un organe d'amenée d'un mélange gazeux à l'intérieur de la chambre d'explosion.

Suivant d'autres caractéristiques optionnelles du dispositif de déclenchement d'avalanches prises seules ou en combinaison :
- Le dispositif de déclenchement d'avalanches comprend en outre une unité technique intégrant au moins un des éléments suivants :
   - au moins un organe de réception de bouteilles de combustible et de comburant gazeux,
   - au moins un organe d'injection de gaz à l'intérieur de la chambre d'explosion,
   - au moins un organe de contrôle de l'injection de gaz à l'intérieur de la chambre d'explosion,
   - au moins un organe d'ignition du mélange gazeux à l'intérieur de la chambre d'explosion,
- l'unité technique est interfacée et posée sur la chambre d'explosion sans être fixée à cette dernière.

### Brève description des figures

L'invention sera mieux comprise à la lecture de la description qui va suivre donnée uniquement à titre d'exemple et faite en se référant aux dessins annexés dans lesquels :
[Fig. 1] est une vue en perspective d'une chambre d'explosion selon l'invention,
[Fig. 2] est une vue de côté d'une chambre d'explosion selon l'invention,
[Fig. 3] est une vue en coupe longitudinale, selon le plan de coupe A-A de la figure 2, d'une chambre d'explosion selon l'invention,
[Fig. 4] est une vue en perspective d'un ensemble formé d'une chambre d'explosion selon l'invention et d'un support,
[Fig. 5] est une vue de côté d'un ensemble formé d'une chambre d'explosion selon l'invention et d'un support,
[Fig. 6] est une vue en coupe longitudinale, selon le plan de coupe B-B de la figure 5, d'un ensemble formé d'une chambre d'explosion selon l'invention et d'un support,
[Fig. 7] est une vue éclatée d'un ensemble formé d'une chambre d'explosion selon l'invention et d'un support,
[Fig. 8] est une vue en perspective d'un dispositif de déclenchement d'avalanches selon l'invention,
[Fig. 9] est une vue en coupe longitudinale d'un dispositif de déclenchement d'avalanches selon l'invention, et
[Fig. 10] est une vue éclatée d'un dispositif de déclenchement d'avalanches selon l'invention.

### Description détaillée

On se réfère désormais aux figures 1 à 3 illustrant une chambre d'explosion 2 de dispositif de déclenchement d'avalanches. On entend par chambre d'explosion une enceinte comprenant au moins une ouverture dans laquelle au moins un combustible, et potentiellement au moins un comburant, dans le cas présent gazeux, sont injectés et allumés de manière à déclencher une explosion, explosion générant une onde de choc se propageant à partir de la chambre d'explosion 2 et permettant le déclenchement d'une avalanche, notamment une avalanche de neige par décrochement d'un manteau neigeux. Il serait possible de ne pas injecter de comburant mais seulement un ou des combustibles, en utilisant l'oxygène présent dans l'air.

La chambre d'explosion 2 comprend une demi-chambre basse 4 fermée au niveau de son extrémité inférieure 6 et comprenant une ouverture au niveau de son extrémité supérieure 8.

Dans l'exemple illustré, la demi-chambre basse 4 a une forme sensiblement tubulaire. Cette forme pourrait être différente : elle pourrait former un cylindre dont la base n'est pas circulaire, un corps creux tronconique, etc. Comme cela est visible sur la figures 4, la demi-chambre basse 4 peut être formée d'une portion principale 10, ici de forme tubulaire, et d'un assemblage d'une plaque pleine 12 et d'une première bride bombée 14 formant l'extrémité inférieure 6 fermée de la chambre basse 4. Au moins une première bride de fixation 16 peut être présente, la demi-chambre basse 4 étant assemblée par exemple par vissage ou tout autre moyen conventionnel connu de l'homme du métier.

Alternativement, la demi-chambre basse 4 pourrait être réalisée d'un seul tenant.

La chambre d'explosion 2 comprend en outre une demi-chambre haute 18 s'étendant au-dessus de la demi-chambre basse 4, fermée au niveau de son extrémité supérieure 20 et comprenant une ouverture au niveau de son extrémité inférieure 22.

Dans l'exemple illustré, la demi-chambre haute 18 a une forme de corps creux tronconique. Cette forme pourrait être différente : elle pourrait former un cylindre, plus particulièrement un tube, etc.

Comme cela est visible sur la figure 7, la demi-chambre haute 18 peut être formée d'une portion principale 24, ici de forme tronconique, et d'un assemblage d'une seconde bride bombée 26 et d'une seconde bride de fixation 28 formant l'extrémité inférieure fermée de la chambre basse. Dans l'exemple illustré, un tuyau d'injection 30 et une bride de fixation du tuyau d'injection 32 sont fixés au niveau de l'extrémité supérieure 20 de la demi-chambre haute 18. Dans un tel cas, un dispositif d'injection de gaz est connecté au tuyau d'injection 30 de manière à fermer la demi-chambre haute 18. Bien évidemment, et dans le cas où les gaz sont amenés à la chambre d'explosion 2 d'une autre manière, la demi-chambre haute 18 peut ne pas comporter d'ouverture, par exemple en comprenant une plaque pleine fermant son extrémité supérieure 22. La demi-chambre haute 18 est dans l'exemple assemblée par vissage ou tout autre moyen conventionnel connu de l'homme du métier.

Alternativement, la demi-chambre haute 18 pourrait être réalisée d'un seul tenant.

Selon l'invention :
- l'extrémité inférieure 20 de la demi-chambre haute 18 s'étend autour de l'extrémité supérieure 8 de la demi-chambre basse 4, ou
- l'extrémité supérieure 8 de la demi-chambre basse 4 s'étend autour de l'extrémité inférieure 20 de la demi-chambre haute 18,
de manière à créer au moins un canal d'écoulement gazeux 34 entre l'intérieur et l'extérieur de la chambre d'explosion 2, canal d'écoulement gazeux 34 comprenant au moins une chicane formée par l'extrémité inférieure 20 de la demi-chambre haute 18 et l'extrémité supérieure 8 de la demi-chambre basse 4.

En d'autres termes, une des deux demi-chambres vient coiffer l'autre sans pour autant être en contact avec cette dernière et ce de manière à former ledit canal d'écoulement gazeux 34. Une telle configuration permet d'obtenir les effets décrits plus haut. Dans l'exemple illustré sur les figures, la demi-chambre s'étendant autour de l'autre (ici la demi-chambre haute 18 s'étendant autour de la demi-chambre basse 4) forme une jupe externe autour de ladite chambre. Cette jupe externe participe, avec la paroi de la demi-chambre s'étendant le plus à l'intérieur, à la formation du canal d'écoulement gazeux 34. La forme de cette jupe, et plus largement de déflecteurs extérieurs, participe au guidage de l'onde de choc dans une direction voulue, en totalité ou en partie et de manière symétrique ou non afin d'obtenir le déclenchement d'une avalanche.

Une telle configuration implique qu'une des deux extrémités en relation est plus grande que l'autre. Dans l'exemple illustré, c'est l'extrémité inférieure 20 de la demi-chambre haute 18 qui est plus large que l'extrémité supérieure 8 de la demi-chambre basse 4. L'inverse est également possible.

Avantageusement, la demi-chambre basse 4 et la demi-chambre haute 18 sont fixées l'une à l'autre par des moyens déformables élastiquement. Dans l'exemple illustré, les deux demi-chambre sont fixées l'une à l'autre à l'aide d'un organe de fixation comprenant des barres de fixation 36 et des écrous de fixation 38, ainsi que des moyens de rappel de type ressort 40. Cela permet un mouvement relatif des demi-chambres l'une par rapport à l'autre au moment de l'explosion et donc une meilleure absorption des efforts subis par la chambre d'explosion 2 lors de la génération de l'onde de choc. On comprend donc que le dimensionnement des moyens déformables élastiquement autorise une déformation de la chambre d'explosion 2 au moment de ladite explosion, tout en permettant un retour à sa forme de repos après explosion. Cela pourrait également permettre de faire varier la taille du canal d'écoulement gazeux 34.

Alternativement, il est possible de fixer les deux demi-chambres par l'intermédiaire de moyens rigides interdisant toute déformation, par exemple en les soudant ou en les boulonnant l'une à l'autre.

Dans l'exemple illustré, le canal d'écoulement gazeux 34 s'étend sur tout le pourtour de la chambre d'explosion 2. Il est possible, en fonction du résultat que l'on souhaite obtenir au niveau de la puissance de l'onde de choc et de sa direction de prévoir que :
- le canal d'écoulement gazeux 34 s'étend sur une partie d'un pourtour de la chambre d'explosion 2, ou que
- plusieurs canaux d'écoulement gazeux 34 distincts s'étendant sur tout ou partie d'un pourtour de la chambre d'explosion.

De manière générale, la position et/ou la taille du ou des canaux d'écoulement gazeux 34 est choisie en fonction de l'onde de choc que l'on souhaite obtenir, tant en termes de puissance qu'en termes de direction de cette dernière. En effet, la taille totale de l'ouverture (i.e. d'un seul canal d'écoulement gazeux 34 ou la somme des canaux d'écoulement gazeux 34) conditionne en partie le niveau de contrainte pour la sortie des gaz et permet donc la modulation de la puissance de l'onde de choc. En ce qui concerne la direction, on comprend pourquoi la position du ou des canaux d'écoulement gazeux 34 conditionne cette dernière.

Avantageusement, la demi-chambre haute 18 et/ou la demi-chambre basse 4 comprend au moins une cloison ou une cheminée interne, s'étendant par exemple depuis son extrémité fermée, jusqu'à l'intérieur de ladite demi-chambre, voire de l'autre demi-chambre. Une telle configuration permet d'augmenter les effets d'une explosion en affinant l'orientation de l'onde de choc, en augmentant encore plus les contraintes sur l'explosion en générant plus de rebonds et de réflexions internes de l'onde de choc afin d'augmenter sa puissance à quantité de gaz équivalent.

La chambre d'explosion 2 peut être formée de deux demi-chambres métalliques, par exemple en acier, ou encore réalisées en matériau plastique. Les formes des deux demi-chambres peuvent être identiques ou différentes, tout comme les matériaux les formant.

La chambre d'explosion 2 peut comprendre des éléments permettant de faciliter l'accès à cette dernière, des moyens d'évacuation des entrées d'eau, des points de sécurisation des opérateurs, des moyens de guidage sur son support et/ou pour l'accueil d'une unité technique, etc.

Avantageusement, la chambre d'explosion 2 peut être équipée d'un dispositif de manutention et/ou de préhension. Ce dispositif peut être manuel ou automatique.

Comme cela est visible sur les figures 1 à 7, la chambre d'explosion 2 peut en outre comprendre un déflecteur 39, placé dans l'exemple illustré au niveau de l'extrémité inférieure 6 de la demi-chambre basse 4. Ce dernier permet de diriger l'onde de choc dans une direction voulue, en totalité ou en partie et de manière symétrique ou non afin d'obtenir le déclenchement d'une avalanche. Le positionnement du déflecteur 39 ainsi que sa forme peuvent bien évidemment être différents de l'exemple illustré, tout en conservant une fonction de guidage d'au moins une partie de l'onde de choc générée par la chambre d'explosion 2.

L'invention a également pour objet un ensemble 41 formé par une chambre d'explosion 2 selon l'invention et d'un support 42 de chambre d'explosion. Cet ensemble 41 est visible sur les figures 4 à 7.

La chambre d'explosion 2 peut être liée de manière fixe au sol par un support 40, par exemple un système de pied fondé, vertical ou non et connecté en un endroit de la chambre d'explosion 2, par exemple au niveau de la demi-chambre basse 4. Cette connexion peut être rigide ou articulée pour permettre un mouvement de balayage (obtenu par la dissymétrie de l'imbrication précitée) lors de l'explosion pour mieux diffuser l'onde de choc émise par l'explosion.

Alternativement à une liaison fixe, la chambre d'explosion 2 peut être posée/emboitée via les pièces correspondantes sur un support 42 lui-même fondé au sol et permettant son héliportage saisonnier.

Alternativement, la chambre d'explosion 2 peut faire partie d'un système complet lui-même héliportable ou transportable sous un câble ou une canalisation.

En résumé, l'ensemble 41 peut être amovible ou non, héliportable en une ou plusieurs parties. Sa composition peut être en acier, plastique ou tout autre matériau.

L'ensemble 41 peut être positionné à la verticale sur un massif ou être incliné dans toutes les directions, notamment en direction de la pente, en étant fixé directement ou par toute structure permettant la liaison avec le sol.

Avantageusement, le support 42 est formé de plusieurs profilés 44 rectilignes montés ensemble de manière télescopique ou coulissante, par exemple sur une platine de fixation 45. Encore une fois, cela permet une meilleure absorption des contraintes exercées par l'onde de choc, cette fois-ci sur l'ensemble 41. De manière plus large, il est avantageux que le support 41 permette un mouvement de la chambre d'explosion de manière à absorber une partie de l'énergie et/ou de limiter les contraintes sur le génie civil. Ce mouvement peut également permettre de générer des vibrations dans le sol afin d'augmenter l'efficacité du système. Alternativement, et si cela est souhaitable, il est possible de prévoir un support n'autorisant pas de tels mouvements verticaux.

Le maintien en place de l'ensemble 41 est possible par le poids propre de l'ensemble ou par l'intermédiaire de moyens externes.

Le support 42 peut comprendre une plaque de liaison 47 fixée à un profilé 44 de manière à créer une interface de fixation avec la chambre d'explosion 2, par exemple avec la chambre basse 4. Des ergots 49 formant des nervures sont disposés au niveau de la liaison entre le profilé 44 et la plaque de liaison 47 de manière à renforcer cette liaison. De tels ergots 49 peuvent également être disposés au niveau de la platine 45.

L'invention a également pour objet un dispositif de déclanchement d'avalanches 46 (visible sur les figures 8 à 10) comprenant :
- un ensemble 41 selon l'invention et décrit plus haut, et
- au moins un organe d'amenée d'un mélange gazeux à l'intérieur de la chambre d'explosion.

L'organe d'amenée d'un mélange gazeux peut par exemple comprendre un ou plusieurs tuyau d'amenée de gaz depuis un ou des réservoirs déportés vers l'ensemble 41, et plus particulièrement vers la chambre d'explosion 2.

La chambre d'explosion 2 peut dans ce cas comprendre un organe de raccordement du ou des tuyaux à l'ensemble ainsi que des éléments permettant l'ignition d'un mélange gazeux ou encore le contrôle du dispositif de déclenchement d'avalanches 46, par exemple par l'intermédiaire de capteurs.

Avantageusement, le dispositif de déclenchement d'avalanches 46 peut comprendre une unité technique 48 amovible, de manière générale posé et interfacé sur la demi-chambre haute 18. C'est dans ce cas précis que l'extrémité supérieure 20 de la demi-chambre haute 18 est ouverte sans le placement de l'unité technique 48, cette dernière fermant l'extrémité supérieure 22 de la chambre d'explosion 2.

L'unité technique 48 peut être fixée à la chambre d'explosion 2 ou simplement posée de manière mobile sur cette dernière. Un placement mobile permet un mouvement relatif de l'unité technique 48 par rapport à la chambre d'explosion 2, notamment au niveau de ladite explosion, de manière à améliorer la résistance du dispositif de déclenchement d'avalanches 46 dans le temps.

L'unité technique 48 peut comprendre au moins un des éléments suivants :
- Des organes de réception 50 de bouteilles 51 de combustible et de comburant gazeux.
- Au moins un organe d'injection de gaz à l'intérieur de la chambre d'explosion 2. Il peut par exemple s'agir d'une chambre de diffusion solidaire d'un châssis 52, recevant les gaz issus des organes de réception 50 et ayant une extrémité s'étendant dans la chambre d'explosion 2 de manière à y injecter les gaz reçus.
- Au moins un organe de contrôle de l'injection de gaz à l'intérieur de la chambre d'explosion 2. Cet organe de contrôle comprend par exemple un organe de production d'électricité configuré pour alimenter en énergie électrique l'équipement, et/ou un élément de stockage d'énergie électrique configuré pour stocker ladite énergie électrique, et un élément de communication configuré pour échanger des instructions avec une unité de commande externe. L'organe de contrôle peut être configuré pour contrôler au moins un organe d'allumage.
- Au moins un organe d'ignition du mélange gazeux à l'intérieur de la chambre d'explosion 2.Ce dernier permet donc le déclenchement d'une explosion du mélange gazeux. L'allumage de l'organe d'ignition peut notamment être contrôlé par l'organe de contrôle, et particulièrement en fonction d'instructions communiquées par l'élément de communication et/ou de mesures réalisées par un ou des capteurs physiques, par exemple par exemple un thermomètre, un accéléromètre, un sismomètre, ou un anémomètre.

L'ensemble de ces éléments peut être assemblé sur un châssis 52.

L'unité technique 48 est connue de l'art antérieur et est décrite dans le document WO 2021/255370 A1. Elle ne fera pas l'objet d'une description plus détaillée.

### Liste de références

- 2 :: chambre d'explosion
- 4 :: demi-chambre basse
- 6 :: extrémité inférieure de la demi-chambre basse
- 8 :: extrémité supérieure de la demi-chambre basse
- 10 :: portion principale de la demi-chambre basse
- 12 :: plaque pleine
- 14 :: première bride bombée
- 16 :: premières brides de fixation
- 18 :: demi-chambre haute
- 20 :: extrémité supérieure de la demi-chambre haute
- 22 :: extrémité inférieure de la demi-chambre haute
- 24 :: portion principale de la demi-chambre haute
- 26 :: seconde bride bombée
- 28 :: seconde bride de fixation
- 30 :: tuyau d'injection
- 32 :: bride de fixation du tuyau d'injection
- 34 :: canal d'écoulement gazeux
- 36 :: barres de fixation
- 38 :: écrous de fixation
- 39 :: déflecteur
- 40 :: ressort
- 41 :: ensemble
- 42 :: support
- 44 :: profilés
- 45 :: platine de fixation
- 46 :: dispositif de déclenchement d'avalanches
- 47 :: plaque de liaison
- 48 :: unité technique
- 49 :: ergots
- 50 :: organe de réception
- 51 :: bouteille
- 52 :: châssis

## Revendications

1. Chambre d'explosion (2) de dispositif de déclenchement d'avalanches (46), la chambre d'explosion (2) comprenant :
- une demi-chambre basse (4) fermée au niveau de son extrémité inférieure (6) et comprenant une ouverture au niveau de son extrémité supérieure (8),
- une demi-chambre haute (18) s'étendant au-dessus de la demi-chambre basse (4), fermée au niveau de son extrémité supérieure (20) et comprenant une ouverture au niveau de son extrémité inférieure (22),
**caractérisée en ce que** l'extrémité inférieure (22) de la demi-chambre haute (18) s'étend autour de l'extrémité supérieure (8) de la demi-chambre basse (4), ou l'extrémité supérieure (8) de la demi-chambre basse (4) s'étend autour de l'extrémité inférieure (22) de la demi-chambre haute (18), de manière à créer au moins un canal d'écoulement gazeux (34) entre l'intérieur et l'extérieur de la chambre d'explosion (2), le canal d'écoulement gazeux (34) comprenant au moins une chicane formée par l'extrémité inférieure (22) de la demi-chambre haute (18) et l'extrémité supérieure (8) de la demi-chambre basse (4).

2. Chambre d'explosion (2) selon la revendication 1, dans lequel la demi-chambre basse (4) et la demi-chambre haute (18) sont fixées l'une à l'autre par des moyens déformables élastiquement.

3. Chambre d'explosion (2) selon l'une quelconque des revendications précédentes, dans lequel le canal d'écoulement gazeux (34) s'étend sur tout un pourtour de la chambre d'explosion (2).

4. Chambre d'explosion (2) selon l'une quelconque des revendications 1 et 2, dans lequel le canal d'écoulement gazeux (34) s'étend sur une partie d'un pourtour de la chambre d'explosion (2).

5. Chambre d'explosion (2) selon l'une quelconque des revendications 1 et 2, comprenant plusieurs canaux d'écoulement gazeux (34) distincts s'étendant sur tout un pourtour de la chambre d'explosion (2).

6. Chambre d'explosion (2) selon l'une quelconque des revendications précédentes, dans lequel la demi-chambre haute (18) comprend au moins une cloison ou une cheminée interne s'étendant à l'intérieur de la demi-chambre haute (18).

7. Chambre d'explosion (2) selon l'une quelconque des revendications précédentes, dans lequel la demi-chambre basse (4) comprend au moins une cloison ou une cheminée interne s'étendant à l'intérieur de la demi-chambre basse (4).

8. Ensemble (41) formé par une chambre d'explosion (2) selon l'une quelconque des revendications précédentes et d'un support (42) de chambre d'explosion (2).

9. Ensemble (41) selon la revendication 8, dans lequel le support (42) et la chambre d'explosion (2) sont fixés l'un à l'autre par l'intermédiaire d'un système articulé.

10. Ensemble (41) selon l'une quelconque des revendications 8 et 9, dans lequel le support (42) est formé de plusieurs profilés (44) rectilignes montés ensemble de manière télescopique.

11. Dispositif de déclenchement d'avalanches (46) comprenant :
- un ensemble (41) selon l'une quelconque des revendications 8 à 10, et
- au moins un organe d'amenée d'un mélange gazeux à l'intérieur de la chambre d'explosion (2).

12. Dispositif de déclenchement d'avalanches (46) selon la revendication 11, comprenant en outre une unité technique (48) intégrant au moins un des éléments suivants :
- au moins un organe de réception (50) de bouteilles de combustible et de comburant gazeux,
- au moins un organe d'injection de gaz à l'intérieur de la chambre d'explosion (2),
- au moins un organe de contrôle de l'injection de gaz à l'intérieur de la chambre d'explosion (2),
- au moins un organe d'ignition du mélange gazeux à l'intérieur de la chambre d'explosion (2).

13. Dispositif de déclenchement d'avalanches (46) selon la revendication 12, dans lequel l'unité technique (48) est interfacée et posée sur la chambre d'explosion (2) sans être fixée à cette dernière.
